# FASCICULE DE BREVET EUROPEEN

(11) **EP 1 191 858 B1**
(45) Date de publication et mention de la délivrance du brevet: **08.06.2005**
(21) Numéro de dépôt: 00949616.7
(22) Date de dépôt: 03.07.2000
(51) Int. Cl.: A45D 26/00

(54) **APPAREIL A EPILER A ROULEAU ROTATIF VIBRANT**
EPILIERGERÄT MIT DREHBARER VIBRIERENDER ROLLE
HAIR REMOVER WITH VIBRATING ROTARY ROLLER

(30) Priorité: 05.07.1999 FR 9908885
(43) Date de publication de la demande: 03.04.2002
(73) Titulaire: SEB S.A., 69130 Ecully (FR)
(72) Inventeur: Mandica, Franck, F-69130 Ecully (FR); Bontoux, Daniel, F-69230 Saint Genis Laval (FR)
(74) Mandataire: Kiehl, Hubert
(86) Numéro de dépôt international: PCT/FR2000/001894
(87) Numéro de publication internationale: WO 2001/001812

(56) Documents cités:
- EP-A- 0 760 219
- WO-A-96/03063
- US-A- 5 893 854

## Description

La présente invention est relative à un appareil à épiler du type comportant un rouleau rotatif muni des pinces destinées à arracher les poils superflus, non désirés, du corps humain.

Ce type d'appareil comporte des pinces sous forme de lames ou de disques disposés sur un rouleau rotatif, les pinces étant amenées à se fermer et s'ouvrir périodiquement de manière à serrer les poils à proximité de la peau et, respectivement, d'évacuer les poils arrachés de par la rotation du rouleau. L'arrachage des poils s'avère une méthode très efficace contre leur repousse, mais, souvent, il engendre une douleur non négligeable.

L'état de la technique atteste l'utilisation de plusieurs méthodes faisant appel à différents dispositifs antidouleur associés à des appareils à épiler. Ainsi, on connaît, notamment du document WO 95/07638 au nom de la demanderesse, un dispositif de refroidissement de la peau, juste avant l'épilation, en utilisant l'évaporation d'un liquide déposé sur la peau. Ce dispositif fait cependant appel à des moyens, tels un réservoir de liquide, un ventilateur, qui augmentent l'encombrement et le coût de l'appareil.

D'autres dispositifs antidouleur pour l'épilation sont connus des documents DE 44 08 809 et WO 98/55000 qui décrivent des moyens de stimulation électrique de la peau, par l'envoi des impulsions électriques, respectivement des décharges électriques sur la zone à épiler. Ces dispositifs s'avèrent d'une efficacité limitée, tout en étant complexes et d'un coût élevé.

L'efficacité des dispositifs antidouleur utilisés en association avec des appareils d'épilation a été beaucoup améliorée par l'utilisation de la stimulation mécanique vibratoire de la peau simultanément à l'épilation.

Ainsi, les documents EP 0 671 136 et WO 99/13750 au nom de la demanderesse décrivent des picots et des brosses montés fixes sur le rouleau rotatif portant les pinces. Les brosses et les picots sont supportés par une zone allongée en creux s'étendant parallèlement à l'alignement des pinces du rouleau rotatif. Les brosses ont un effet de redressement des poils avant l'épilation, pendant que les picots produisent sur la peau un effet de massage, plus ou moins accentué engendrant une sensation de douleur qui masque la douleur de l'épilation. Cependant, les brosses et surtout les picots restent assez longtemps en contact avec la peau et ils produisent un effet de frottement sur cette dernière, effet qui peut occasionner des irritations.

On a également proposé dans le document WO 97/00032 un épilateur à pinces rotatives comportant une série de roulettes mobiles poussées radialement par la force centrifuge et/ou par des ressorts, roulettes qui appliquent des impulsions mécaniques sur la peau afin de camoufler la douleur provoquée par l'arrachage des poils. Cette solution s'avère pourtant compliquée, elle nécessite également des précisions d'exécution et des coûts élevés pour ses composants.

D'autres épilateurs comportant des dispositifs de stimulation vibratoire de la peau ont été proposés dans les documents tel EP 0 493 849, où une grille vibrante coiffe les moyens d'épilation, où dans EP 0 760 219 où le boîtier de l'appareil comporte un cadre vibrant ou des rouleaux vibrants additionnels, le cadre ou les rouleaux étant agencés à côté du rouleau à pinces. Ces moyens vibreurs ont comme principaux désavantages de masquer la zone à épiler et de faire appel à des mécanismes additionnels pour leur entraînement.

Le document WO 97/19613 décrit un épilateur comportant un peigne ou une main à picots flexibles, montés vibrants sur le boîtier, en dehors du rouleau à pinces. Cependant, cette solution nécessite un mécanisme de mise en vibration encore plus élaboré, donc complexe.

Le document FR 2 745 992 au nom de la demanderesse décrit un épilateur dont le rouleau d'épilation est entouré par un étrier monté vibrant sur le boîtier. Même si les moyens d'entraînement en vibration se trouvent un peu simplifiés par rapport aux réalisations précédentes, il n'en reste pas moins que les pièces en vibration masquent également la zone à épiler, ce qui est gênant pour l'utilisatrice.

Le but de l'invention est de remédier, au moins en partie, aux inconvénients susmentionnés et de proposer un appareil à épiler à pinces destiné à appliquer des stimulations vibratoires sur la zone à épiler sensiblement en même temps que l'arrachage des poils de manière à masquer efficacement la douleur ressentie pendant l'épilation.

Un autre but de l'invention est un appareil à épiler muni de moyens antidouleur fiables, de construction simple et qui se prêtent à une fabrication en grande série, pour des coûts de fabrications moindres.

Un but supplémentaire de l'invention est un appareil à épiler à moyens antidouleur qui agissent simultanément à l'arrachage, tout en laissant visible la zone à épiler.

Ces buts sont atteints avec un appareil à épiler pour éliminer les poils corporels comportant un rouleau monté rotatif dans un boîtier destiné à être tenu à la main, ledit rouleau comportant au moins deux pinces destinées à serrer et arracher les poils, le rouleau étant susceptible d'être entraîné en rotation par un moteur électrique via un système de transmission ; le moteur , le système de transmission et le rouleau formant un ensemble sont montés fixes dans un cadre monté flottant par rapport au boîtier de l'appareil par l'intermédiaire des moyens élastiques, du fait que l'ensemble comporte au moins une pièce montée de telle sorte que, lorsque mise en mouvement à partir du moteur, elle génère des vibrations présentant une composante principale dans une direction sensiblement perpendiculaire à la peau dans ledit ensemble jusque dans le rouleau rotatif.

Ainsi, les moyens d'entraînement en rotation du rouleau d'épilation servent également pour générer des vibrations en même temps que l'arrachage. La sollicitation vibratoire de la peau produit donc un effet antalgique simultanément au processus d'épilation réduisant la douleur tout au long de ce processus.

Les stimulations vibratoires mécaniques sont donc obtenues avec des moyens très simples, en utilisant par exemple seulement une pièce à balourd placée sur, ou en relation avec, une pièce existante de l'ensemble formé par le moteur d'entraînement, le système de transmission et le rouleau rotatif. Par pièce à balourd on comprend généralement une pièce tournante comportant une masselotte qui produit un déséquilibre dans cette dernière du fait que son centre de masse n'est pas sur l'axe de rotation. Selon un autre mode de réalisation, la pièce peut être une came ou un excentrique interagissant avec une partie du boîtier. L'utilisation d'une seule pièce complémentaire dans un appareil à épiler confère l'avantage d'une solution simple, fiable et qui ne nécessite pas de moyen vibreur extérieur additionnel à côté de la tête d'épilation ou porté par cette dernière.

Avantageusement, la fréquence des vibrations produites dans le rouleau rotatif est supérieure à 50 Hz.

Des études médicales théoriques et appliquées ont en effet établi que l'effet antalgique est une fonction de la fréquence de la stimulation vibratoire. Dans le cadre de l'invention, la fréquence peut être choisie avantageusement par la vitesse de rotation de la pièce à balourd.

Avantageusement, les moyens élastiques de montage de l'ensemble dans le boîtier et la pièce en mouvement sont déterminés de telle sorte que l'amplitude des vibrations soit comprise entre 0,1 mm et 1 mm, préférentiellement 0,5 mm.

Il a été montré qu'une telle amplitude appliquée avec une fréquence supérieure à 50 Hz, masque la douleur due à l'épilation.

De préférence, la pièce en mouvement génère des vibrations du rouleau rotatif dans une direction sensiblement perpendiculaire à la peau.

Le rouleau rotatif vient donc frapper verticalement la peau, les vibrations étant entièrement absorbées par cette dernière, ce qui assure un effet antalgique efficace.

Selon un premier mode de réalisation de l'invention, la pièce en mouvement génère des vibrations en rotation dans le rouleau rotatif.

Cette solution s'avère très simple à mettre en oeuvre, l'appareil comportant plusieurs pièces en rotation, il suffit d'agencer une masselotte déséquilibrée sur une d'entre elles pour obtenir ces vibrations en rotation. De plus, elle est facilement adaptable à tout épileur à tête d'épilation rotative.

Selon une première variante du premier mode de réalisation, la pièce en mouvement est un balourd monté fixe sur un des pignons du système de transmission.

Cette solution s'avère extrêmement simple car, il suffit de placer le balourd sur un pignon tournant à la bonne vitesse afin d'obtenir des vibrations à la fréquence voulue de l'ensemble, les vibrations en rotation produites par le pignon à balourd étant transmises à la tête d'épilation. De plus, la solution présente des facilités constructives importantes, la pièce à balourd pouvant bien s'intégrer à l'intérieur du boîtier.

Avantageusement, le pignon à balourd tourne à une vitesse telle que la fréquence de vibration du rouleau rotatif est d'environ 120 Hz.

II est en effet établi que l'atténuation de la douleur est la plus efficace avec une sollicitation vibratoire approximativement égale à 120 Hz.

Selon une deuxième variante du premier mode de réalisation, la pièce en mouvement est un balourd monté fixe sur l'une des extrémités de l'axe du moteur d'entraînement.

Dans cette variante, la vitesse du moteur est calculée et, respectivement le moteur est dimensionné, de manière à obtenir des vibrations à une fréquence supérieure à 50 Hz. Le montage du balourd sur l'extrémité de l'axe du moteur se fait par tout moyen d'assemblage connu, démontable ou non démontable, notamment par une fixation à vis, par clipsage, par soudure, etc. Ceci offre un moyen de mise en vibration simple, tout en restant discrète.

Selon une troisième variante du premier mode de réalisation, la masse déséquilibrée est une masselotte supportée par le rouleau rotatif.

Ainsi, les moyens générant des vibrations sont situés tout près de la peau, ce qui assure un transfert plus efficace vers cette dernière, sans que leur amplitude soit réduite par les moyens élastiques supportant l'ensemble du rouleau.

Selon un deuxième mode de réalisation de l'invention, l'appareil comporte une pièce en mouvement qui génère des vibrations en translation dans le rouleau rotatif.

Les vibrations en translation sont des vibrations en une seule dimension, ce qui assure plus de stabilité à l'ensemble et sollicite moins les moyens de fixation de l'ensemble par rapport au boîtier. L'amplitude des vibrations en translation est ainsi plus facilement contrôlée.

Selon une variante préférentielle du deuxième mode de réalisation, la pièce en mouvement est un excentrique dont une extrémité est montée fixe sur l'axe d'un des pignons du système de transmission et l'autre extrémité coulisse dans une fente longitudinale du boîtier de l'appareil.

Cette solution permet de créer et d'impartir des vibrations en translation à l'ensemble formé par le moteur, le système de transmission et la tête d'épilation. Ceci relève d'avantages de fiabilité en fonctionnement et de facilité de réalisation.

De préférence, les moyens élastiques sont constitués par des ressorts.

Les ressorts constituent des moyens simples et fiables pour fixer un ensemble flottant à son boîtier. Ainsi, les vibrations produites dans cet ensemble ne sont pas transmises au boîtier, car elles sont en grande partie absorbées par les ressorts, ce qui assure d'une part une bonne longévité des pièces en mouvement et, d'autre part, un bon confort à l'utilisation de cet appareil. De plus, les ressorts peuvent être facilement dimensionnés afin d'obtenir une élasticité donnée et, par la suite, une amplitude prédéterminée des oscillations produites.

Avantageusement, le moteur d'entraînement, le système de transmission et le rouleau rotatif sont montés fixes dans un cadre qui est intégré au boîtier de l'appareil via un dispositif amortisseur.

Ce dispositif amortisseur a le rôle de moduler l'amplitude des oscillations engendrées par les moyens de mise en vibration. Il est en effet établi que l'amplitude d'un oscillateur en régime forcé doit être judicieusement amortie afin d'éviter des phénomènes de résonance. Un tel amortisseur joue donc un rôle de frein, délimitant la valeur de l'amplitude du système oscillant. De surcroît, cet amortisseur sert de moyen de maintien du cadre de l'ensemble moteur, transmission, rouleau rotatif au boîtier de l'appareil.

Selon une variante avantageuse de l'invention, la vitesse du moteur d'entraînement est réglable de manière à ajuster la fréquence des vibrations dans une gamme de fréquence comprise entre 50 et 300 Hz.

Ceci confère l'avantage de pouvoir facilement régler la fréquence des vibrations selon le degré de sensibilité de la personne l'utilisant. Il est en effet prouvé qu'au delà de 300 Hz, la fréquence de la stimulation vibratoire ne produit plus d'effet antalgique sur la peau.

L'invention sera mieux comprise à l'étude des modes de réalisation pris à titre nullement limitatif et illustrés dans les figures annexées dans lesquelles :
- la figure 1 est une vue frontale d'un appareil à épiler selon le premier mode de réalisation de l'invention, la partie avant du boîtier étant enlevée ;
- la figure 2 représente une vue en perspective du même appareil, ayant, de plus, dégagé la partie supérieure du boîtier de l'appareil ;
- la figure 3 représente une vue en coupe longitudinale de l'appareil précédemment représenté ;
- les figures 4a et 4b illustrent des vues en coupe transversales selon les directions A-A et B-B de la figure 3 ;
- la figure 5 représente une vue en perspective schématique d'un appareil selon une troisième variante du premier mode de réalisation de l'invention, la partie avant du boîtier étant enlevée ;
- la figure 6 représente une vue en perspective et un détail d'un appareil selon un deuxième mode de réalisation de l'invention, la partie avant du boîtier étant également enlevée.

Les figures annexées illustrent un appareil d'épilation de la peau humaine muni de moyens de mise en vibration de certains composants de cet appareil de telle sorte que les ondes cycloïdales issues de ces vibrations provoquent un effet antidouleur sur la zone à épiler.

Un exemple d'appareil d'épilation à l'intérieur duquel ont été intégrés des moyens de mise en vibration, notamment de la tête d'épilation de l'appareil, est décrit dans le document FR 2 758 060 au nom de la demanderesse. Il est cependant évident que cet appareil ne constitue qu'un exemple d'utilisation de moyens antidouleur selon l'invention, car tout appareil d'épilation, notamment à rouleau rotatif à pinces d'arrachage, peut être adapté dans le but de lui intégrer des moyens antidouleur de l'invention.

Sur les figures 1 à 4 on peut remarquer un appareil d'épilation comprenant un rouleau rotatif 1 muni d'un arbre central 2 mobile en rotation dans un berceau 3 et d'une cage montée coaxialement sur l'arbre qu'elle entoure, cette cage étant formée par deux flasques latéraux 4,5 tenant entre eux quatre tiges 6.

Le flasque gauche 4 est solidaire d'un pignon 9 en prise avec un train d'engrenages réducteur 10 entraîné par un pignon 11 solidaire de l'arbre de sortie 13 d'un moteur d'entraînement 12.

Deux séries de lames cruciformes alternées 7, respectivement 8, sont montées sur l'arbre 2 du rouleau rotatif 1, chaque paire de lames alternées 7,8 formant une pince d'épilation, dont une lame mobile 7 est susceptible de s'écarter d'une lame fixe 8 et, alternativement, de s'appliquer contre celle-ci. L'actionnement de la lame mobile 7 provoque l'ouverture, respectivement la fermeture de la pince d'épilation, afin de serrer les poils et les arracher, et de les relâcher après arrachement, ceci au fur et au mesure de la rotation du rouleau 1. Ainsi, les poils de la zone à épiler se présentant devant une fenêtre 21 du boîtier 20, sont arrachés suite à la rotation du rouleau ou de la tête d'épilation 1.

Avantageusement, la tête d'épilation 1 peut présenter des brosses 14 et/ou des picots 15 agencés dans la zone allongée en creux s'étendant parallèlement à l'alignement des lames 7,8. Les brosses 14 ont le rôle de redresser les poils en vue de leur arrachage, pendant que les picots 15 évitent que la tête d'épilation 1 saute sur la peau au passage de la zone en creux.

Les figures 1 à 4 illustrent une première variante du premier mode de réalisation de l'invention selon lequel une masselotte excentrée 18 à effet de balourd est solidaire d'un pignon 16 du système de transmission ou train d'engrenages 10. Dans l'exemple représenté, la masselotte 18 a une section transversale en forme de demi-disque avec le centre situé approximativement dans l'axe de rotation du pignon 16.

La masselotte ou balourd 18 peut être réalisé d'une seule pièce avec le pignon 16 ou en une pièce rapportée, rendue solidaire avec le pignon par tout moyen de fixation connu.

Conformément à l'invention, la tête d'épilation ou rouleau rotatif 1, le système de transmission 10 et le moteur 12 sont montés fixes sur un châssis 28, châssis qui est à son tour monté sur un cadre 25. Le cadre 25 a une section longitudinale sensiblement en forme de U et a le rôle de maintien de tout l'ensemble 27 constitué par la tête 1, le système de transmission 10, le moteur 12 et le châssis 28.

Le cadre 25 est monté flottant par rapport au boîtier 20 par l'intermédiaire des moyens élastiques 24. Les moyens élastiques sont constitués, dans les exemples représentés, par des ressorts 24. Les ressorts 24 sont en acier et ils peuvent être de plusieurs types : ressorts de compression, de traction ou en feuille. Dans d'autres variantes, on peut envisager de remplacer les ressorts 24 par d'autres pièces ou ensembles ayant des propriétés d'élasticité, tels des tampons, anneaux ou tubes en élastomère ou caoutchouc.

Tel que représenté aux figures 1 à 6, les ressorts 24 relient le cadre 25 au boîtier 20, une de leurs extrémités étant fixée dans un orifice 23 de l'oreille de fixation 22 qui est solidaire du boîtier 20 pendant que l'autre est fixée dans un orifice 26 pratiqué dans le cadre 25.

Le nombre de ressorts, ainsi que leurs constantes de raideur respectives, sont choisis en fonction de la configuration de l'ensemble suspendu, ainsi que de son équilibrage statique. Avantageusement, les ressorts sont au nombre d'au moins trois.

Selon une variante avantageuse de l'invention, le centre de masse de l'ensemble 27 se situe dans l'axe de symétrie vertical du cadre 25. Dans ce cas, les ressorts 24 placés de manière symétrique par rapport à l'axe médian du cadre 25, sont identiques, ayant les mêmes dimensions et même constante de raideur. A titre d'exemple, les 4 ressorts 24 illustrés aux figures 1à 4 et 6, ont une longueur d'environ 15 mm et une raideur de 25 N/m.

Si, par contre, le centre de masse de l'ensemble 27 n'est pas situé dans l'axe de symétrie vertical du cadre 25, les ressorts 24 doivent être calculés de manière à assurer un régime vibratoire à paramètres constants dans le temps de l'ensemble 27. Ou bien des dispositifs de guidage en translation verticale de l'ensemble 27 doivent être ajoutés sur le boîtier 20.

En fonctionnement, le moteur 12 entraîne, via le système de transmission 10, la tête d'épilation 1 et son mécanisme de pinces en rotation. Le pignon 16 est ainsi mis en mouvement et fait tourner la masselotte 18 qui provoque des mouvements vibratoires dans l'ensemble suspendu par le cadre 25. Ces oscillations sont ressenties dans la tête d'épilation 1 sous forme de mouvements ayant une composante principale dans une direction perpendiculaire à la peau.

Ainsi, lorsque le rouleau 1 est appliqué sur la peau et arrache les poils se présentant dans la fenêtre 21 de l'appareil, la douleur ressentie lors de l'épilation est masquée et sensiblement réduite par les vibrations que ce même rouleau 1 impartit à la peau, notamment sur la zone à épiler.

De préférence, le pignon 16 est entraîné en rotation à environ 7200 rot/min, ce qui fait que le balourd 18 fait vibrer l'ensemble suspendu à une fréquence d'environ 120 Hz, ce qui correspond à une fréquence antidouleur optimale.

Il faut remarquer que l'ensemble vibrant tel que décrit peut être assimilé à un oscillateur en régime forcé. Il est établi que l'amplitude d'un tel oscillateur doit être amortie, notamment modulée afin d'obtenir une valeur constante pendant l'oscillation de cette dernière, ainsi que pour éviter des phénomènes de résonance.

Ainsi, un dispositif amortisseur 30 est agencé à l'intérieur du boîtier 20, de manière à relier le cadre flottant 25 au boîtier 20. Dans les variantes présentées aux figures annexées, le dispositif amortisseur 30 comporte un câble flexible 31 en forme de V dont la base est fixée, via une vis 34, au cadre 25, et les deux branches comportent des patins 32 prenant appui de par l'élasticité du câble 31 sur une bride 33. La bride 33 est en forme de L, dont la partie en contact avec les patins 32 présente également des propriétés d'élasticité, la base étant solidaire du boîtier 20. Les patins 32 ont un rôle de frein et ils sont notamment en un polymère chargé de graphite.

La solution constructive choisie pour cet amortisseur présente l'avantage d'un coût de fabrication réduit et de facilités de fabrication importantes. Cependant, d'autres dispositifs amortisseurs peuvent être utilisés, notamment des amortisseurs hydrauliques ou pneumatiques.

Ainsi, le rouleau 1 appliqué sur la peau en vue de l'épilation impartit des stimulations vibratoires sur la zone à épiler, des vibrations dont la fréquence se situe à environ 120 Hz et l'amplitude est d'environ 0,5 mm. L'action des ondes cycloïdales issues de ces vibrations provoque un effet antalgique sur la peau en même temps que l'épilation.

Selon une deuxième variante du premier mode de réalisation, non représentée aux dessins, la masselotte à effet de balourd est fixée sur une des extrémités de l'axe 13 du moteur d'entraînement 12. Dans ce cas, la vitesse du moteur 12 est calculée de manière à obtenir des vibrations du système suspendu 27 d'au moins 50 Hz. D'autres variantes peuvent également être envisagées selon lesquelles une ou plusieurs masselottes sont fixées sur une ou les deux extrémités de l'axe 13 du moteur 12. Ces masselottes peuvent présenter le même décalage angulaire, ou un décalage différent, de manière à engendrer des vibrations dans une gamme de fréquence prédéterminée.

Selon une troisième variante du premier mode de réalisation de l'invention, la masselotte à effet de balourd 36 est supportée par la tête d'épilation ou rouleau rotatif 1. Dans ce cas, la masselotte 36 a avantageusement une forme cylindrique et elle est agencée à l'intérieur du rouleau rotatif 1, à une distance prédéterminée par rapport à l'axe 2 du rouleau 1. Les dimensions de la masselotte 36 et la distance de son emplacement par rapport à l'axe 2 du rouleau 1 sont déterminantes dans les valeurs de l'amplitude des vibrations générées. La vitesse du rouleau doit être calculée de manière à obtenir des oscillations de la tête dépilation 1 supérieures à 50 Hz.

Avantageusement, la pièce en mouvement à effet de balourd a une masse supérieure à 10 g, de préférence comprise entre 10 g et 50 g sur un rayon de l'ordre de 10 mm.

La figure 6 illustre un deuxième mode de réalisation de l'invention où l'appareil à épiler comporte des moyens générant des vibrations en translation dans le système suspendu 27.

Selon ce mode de réalisation, un des pignons 16 du système de transmission ou train d'engrenages 10, présente un axe allongé 38 muni à son extrémité opposée à celle solidaire du pignon 16, d'un excentrique en forme de doigt 40. Le doigt 40 est fixé à la périphérie de la partie frontale de l'axe 38 et il est amené à se déplacer dans une fente oblongue horizontale 42 pratiquée dans le boîtier 20 ou dans une autre pièce ou partie fixe de l'appareil.

En fonctionnement, le moteur 12 entraîne le rouleau 1 par le train d'engrenages 10. Le pignon 16 est mis en mouvement et entraîne l'axe 38, respectivement le doigt 40 en mouvement dans la fente 42. Ainsi, le mouvement de rotation de l'excentrique 40 est transformé en un mouvement de translation verticale de va-et-vient du cadre 25, et donc de tout l'ensemble qu'il supporte. Les vibrations en translation de l'ensemble 27 sont transmises à la peau, dans la zone à épiler, par la tête d'épilation vibrante 1, réduisant ainsi la douleur.

Le pignon 16 tourne à une vitesse d'environ 7200 rot/min, ce qui provoque des vibrations à une fréquence d'environ 120 Hz, dans une direction perpendiculaire à la peau de la tête d'épilation 1.

D'autres variantes ou modifications constructives peuvent être envisagées sans sortir du cadre de la présente invention. Ainsi, le cadre suspendu 25 peut être guidé dans son mouvement vertical sur des rails montés fixes dans le boîtier 20. Ceci assurerait des mouvements en vibration sensiblement en une seule direction.

Avantageusement, les variantes présentées pourraient être complétées par des moyens d'amortissement supplémentaires des vibrations transmises au boîtier 20 de l'appareil.

Ainsi, on pourrait envisager d'agencer à l'extérieur de ce même boîtier 20 un boîtier extérieur, ayant sensiblement la même forme que le premier, un matériau absorbeur d'énergie étant dans ce cas intercalé entre les deux boîtiers. Le matériau introduit entre les deux boîtiers constitue un revêtement intermédiaire amortissant les vibrations mécaniques produites dans l'ensemble suspendu 27, un tel matériau étant notamment un matériau à base de mousse, un matériau viscoélastique ou tout autre matériau ayant des propriétés similaires à ceux-ci.

On pourrait également envisager un autre moyen d'amortissement des vibrations produites dans le système suspendu par rapport au boîtier de l'appareil par l'agencement d'un balourd dans le boîtier, balourd qui fonctionnerait en opposition de phase par rapport au premier balourd supporté par le système suspendu. Un exemple d'une telle construction, non représentée aux figures annexées, mais basée notamment sur le mode de réalisation illustré à la figure 1, comporte un axe solidaire du boîtier 20, axe sur lequel est monté un balourd de même ordre de grandeur que le balourd 18 supporté par le pignon 16, mais monté à 180° par rapport à celui-ci. Dans ce cas, ce deuxième balourd est entraîné en rotation par l'axe du balourd 18, respectivement du pignon 16, via un couplage élastique. Le deuxième balourd tourne donc à la même vitesse que le balourd 18, sa masse et son rayon au centre de gravité étant ajustés de manière à neutraliser les vibrations dans le boîtier 20. Ainsi, ce deuxième balourd induit dans le boîtier 20 des vibrations de sens contraire à celles reçues (produites par le balourd 18 dans l'ensemble suspendu 27), en compensant ainsi l'effet des vibrations dans le boîtier.

## Revendications

1. Appareil à épiler pour éliminer les poils corporels comportant un rouleau (1) monté rotatif dans un boîtier (20) destiné à être tenu à la main, ledit rouleau comportant au moins deux pinces (7,8) destinées à serrer et arracher les poils, le rouleau (1) étant susceptible d'être entraîné en rotation par un moteur électrique (12) via un système de transmission (10) ; le moteur (12), le système de transmission (10) et le rouleau (1) formant un ensemble (27) sont montés fixes dans un cadre (25) monté flottant par rapport au boîtier (20) de l'appareil par l'intermédiaire des moyens élastiques (24), **caractérisé en ce que** l'ensemble (27) comporte au moins une pièce (18, 36, 40) montée de telle sorte que, lorsque mise en mouvement à partir du moteur, elle génère des vibrations présentant une composante principale dans une direction sensiblement perpendiculaire à la peau dans ledit ensemble (27) jusque dans le rouleau rotatif (1).

2. Appareil selon la revendication 1, **caractérisé en ce que** la fréquence des vibrations produites dans le rouleau rotatif (1) est supérieure à 50 Hz.

3. Appareil selon l'une des revendications précédentes, **caractérisé en ce que** les moyens élastiques (24) de montage de l'ensemble (27) dans le boîtier (20) et la pièce (18,36,40) en mouvement sont déterminés de telle sorte que l'amplitude des vibrations soit comprise entre 0,1 et 1 mm.

4. Appareil selon l'une des revendications précédentes, **caractérisé en ce que** la pièce en mouvement (18, 36) génère des vibrations en rotation dans le rouleau rotatif (1).

5. Appareil selon la revendication 4, **caractérisé en ce que** la pièce en mouvement (18) est un balourd monté fixe sur un des pignons (16) du système de transmission (10).

6. Appareil selon la revendication 5, **caractérisé en ce que** la fréquence de vibration du rouleau rotatif (1) est d'environ 120 Hz.

7. Appareil selon la revendication 4, **caractérisé en ce que** la pièce en mouvement (18) est un balourd monté fixe sur l'une des extrémités de l'axe (13) du moteur d'entraînement (12).

8. Appareil selon la revendication 4, **caractérisé en ce que** la pièce en mouvement (36) est une masselotte supportée par le rouleau rotatif (1).

9. Appareil selon l'une des revendications 1 à 3, **caractérisé en ce que** la pièce en mouvement (40) génère des vibrations en translation dans le rouleau rotatif (1).

10. Appareil selon la revendication 9, **caractérisé en ce que** la pièce en mouvement (40) est un excentrique dont une extrémité est montée fixe sur l'axe (38) d'un des pignons (16) du système de transmission et l'autre extrémité coulisse dans une fente longitudinale (42) du boîtier (20) de l'appareil.

11. Appareil selon l'une des revendications précédentes, **caractérisé en ce que** les moyens élastiques (24) sont constitués par des ressorts.

12. Appareil selon l'une des revendications précédentes, **caractérisé en ce que** le moteur d'entraînement (12), le système de transmission (10) et le rouleau rotatif (1) sont montés fixes dans un cadre (25) qui est fixé au boîtier de l'appareil via un dispositif amortisseur (30).

13. Appareil selon l'une des revendications précédentes, **caractérisé en ce que** la vitesse du moteur d'entraînement (12) est réglable de manière à ajuster la fréquence des vibrations dans une gamme de fréquences comprise entre 50 et 300 Hz.

## Patentansprüche

1. Epiliergerät zur Beseitigung der Körperhaare, mit einer Walze (1), die drehbar in einem Gehäuse (20) angebracht ist, das dazu bestimmt ist, mit der Hand gehalten zu werden, wobei die Walze mindestens zwei Zangen (7, 8) aufweist, die zum Klemmen und Ausreißen der Haare bestimmt sind, wobei die Walze (1) über ein Getriebesystem (10) von einem Elektromotor (12) in Drehung versetzt wird, wobei der Motor (12), das Getriebesystem (10) und die Walze (1), die eine Einheit (27) bilden, fest in einem Rahmen (25) angebracht sind, der durch elastische Mittel (24) bezüglich des Gehäuses (20) des Gerätes schwimmend angebracht ist, **dadurch gekennzeichnet, dass** die Einheit (27) mindestens ein Teil (18, 36, 40) aufweist, das so angebracht ist, dass es dann, wenn es ausgehend vom Motor in Bewegung versetzt wird, Vibrationen erzeugt, die in der Einheit (27) bis zur sich drehenden Walze (1) eine Hauptkomponente in einer zur Haut im Wesentlichen senkrechten Richtung aufweisen.

2. Gerät nach Anspruch 1, **dadurch gekennzeichnet, dass** die Frequenz der in der sich drehenden Walze (1) erzeugten Vibrationen mehr als 50 Hz beträgt.

3. Gerät nach einem der vorhergehenden Ansprüche, **dadurch gekennzeichnet, dass** die elastischen Mittel (24) zum Anbringen der Einheit (27) in dem Gehäuse (20) und das sich bewegende Teil (18, 36, 40) derart bestimmt sind, dass die Amplitude der Vibrationen zwischen 0,1 und 1 mm beträgt.

4. Gerät nach einem der vorhergehenden Ansprüche, **dadurch gekennzeichnet, dass** das sich bewegende Teil (18, 36) drehende Vibrationen in der sich drehenden Walze (1) erzeugt.

5. Gerät nach Anspruch 4, **dadurch gekennzeichnet, dass** das sich bewegende Teil (18) ein Unwuchtteil ist, das fest auf einem der Ritzel (16) des Getriebesystems (10) angebracht ist.

6. Gerät nach Anspruch 5, **dadurch gekennzeichnet, dass** die Vibrationsfrequenz der sich drehenden Walze (1) etwa 120 Hz beträgt.

7. Gerät nach Anspruch 4, **dadurch gekennzeichnet, dass** das sich bewegende Teil (18) ein Unwuchtteil ist, das fest an einem der Enden der Achse (13) des Antriebsmotors (12) angebracht ist.

8. Gerät nach Anspruch 4, **dadurch gekennzeichnet, dass** das sich bewegende Teil (36) ein von der sich drehenden Walze (1) getragenes Gewicht ist.

9. Gerät nach einem der Ansprüche 1 bis 3, **dadurch gekennzeichnet, dass** das sich bewegende Teil (40) translatorische Vibrationen in der sich drehenden Walze (1) erzeugt.

10. Gerät nach Anspruch 9, **dadurch gekennzeichnet, dass** das sich bewegende Teil (40) ein Exzenter ist, bei dem ein Ende fest an der Achse (38) eines der Ritzel (16) des Getriebesystems angebracht ist und das andere Ende in einem Längsspalt (42) des Gehäuses (20) des Gerätes gleitet.

11. Gerät nach einem der vorhergehenden Ansprüche, **dadurch gekennzeichnet, dass** die elastischen Mittel (24) aus Federn bestehen.

12. Gerät nach einem der vorhergehenden Ansprüche, **dadurch gekennzeichnet, dass** der Antriebsmotor (12), das Getriebesystem (10) und die sich drehende Walze (1) fest in einem Rahmen (25) angebracht sind, der über eine Dämpfungsvorrichtung (30) am Gehäuse des Gerätes angebracht ist.

13. Gerät nach einem der vorhergehenden Ansprüche, **dadurch gekennzeichnet, dass** die Geschwindigkeit des Antriebsmotors (12) so regulierbar ist, dass die Frequenz der Vibrationen in einem Frequenzbereich zwischen 50 und 300 Hz eingestellt wird.

## Claims

1. An epilator appliance for removing body hairs, the appliance comprising a roller (1) mounted to rotate in a housing (20) for holding in the hand, said roller having at least two pincers (7, 8) designed to pinch on and pluck out hairs, the roller (1) being suitable for being driven in rotation by an electric motor (12) via a transmission system (10); the motor (12), the transmission system (10), and the roller (1) together forming an assembly (27) that is mounted in fixed manner in a frame (25) itself floatably mounted relative to the housing (20) of the appliance via resilient means (24), the appliance being **characterized in that** the assembly (27) includes at least one part (18, 36, 40) mounted in such a manner that on being set into motion by the motor, it generates vibration in said assembly (27) including in the rotary roller (1), said vibration presenting a main component in a direction substantially perpendicular to the skin.

2. An appliance according to claim 1, **characterized in that** the frequency of the vibration produced in the rotary roller (1) is greater than 50 Hz.

3. An appliance according to either preceding claim, **characterized in that** the moving part (18, 36, 40) and the resilient means (24) for mounting the assembly (27) in the housing (20) are designed in such a manner that the amplitude of the vibration lies in the range 0.1 mm to 1 mm.

4. An appliance according to any preceding claim, **characterized in that** the moving part (18, 36) generates rotary vibration in the rotary roller (1).

5. An appliance according to claim 4, **characterized in that** the moving part (18) is an unbalanced weight mounted in fixed manner on one of the gearwheels (16) of the transmission system (10).

6. An appliance according to claim 5, **characterized in that** the frequency of vibration of the rotary roller (1) is about 120 Hz.

7. An appliance according to claim 4, **characterized in that** the moving part (18) is an unbalanced weight mounted in fixed manner on one of the ends of the shaft (13) of the drive motor (12).

8. An appliance according to claim 4, **characterized in that** the moving part (36) is a flyweight supported by the rotary roller (1).

9. An appliance according to any one of claims 1 to 3, **characterized in that** said moving part (40) generates vibration in translation in the rotary roller (1).

10. An appliance according to claim 9, **characterized in that** the moving part (40) is an eccentric having one end mounted in fixed manner on the shaft (38) of one of the gearwheels (16) of the transmission system, and having its other end sliding in a longitudinal slot (42) in the housing (20) of the appliance.

11. An appliance according to any preceding claim, **characterized in that** the resilient means (24) are constituted by springs.

12. An appliance according to any preceding claim, **characterized in that** the drive motor (12), the transmission system (10), and the rotary roller (1) are mounted in fixed manner in a frame (25) which is in turn secured to the housing of the appliance via a damper device (30).

13. An appliance according to any preceding claim, **characterized in that** the speed of the drive motor (12) is adjusted so as to adjust the frequency of vibration in a frequency range of 50 Hz to 300 Hz.
